# FASCICULE DE BREVET EUROPEEN

(11) **EP 2 656 150 B1**
(45) Date de publication et mention de la délivrance du brevet: **04.01.2017**
(21) Numéro de dépôt: 11787857.9
(22) Date de dépôt: 22.11.2011
(51) Int. Cl.: G04B 13/02, G04B 15/14, G04B 17/32, G04B 17/34, G04D 1/00, B81C 3/00, G04D 3/04, G04B 1/14

(54) **PROCÉDÉ D'ASSEMBLAGE D'UNE PIÈCE NE COMPORTANT PAS DE DOMAINE PLASTIQUE**
MONTAGEVERFAHREN EINER KOMPONENTE OHNE KUNSTSTOFFBEREICH
ASSEMBLY PROCESS OF A COMPONENT WHICH DOES NOT HAVE A PLASTIC DOMAIN

(30) Priorité: 22.12.2010 EP 10196597
(43) Date de publication de la demande: 30.10.2013
(73) Titulaire: ETA SA Manufacture Horlogère Suisse, 2540 Grenchen (CH)
(72) Inventeur: CONUS, Thierry, CH-2543 Lengnau (CH); VERARDO, Marco, CH-2336 Les Bois (CH); SAGLINI, Igor, CH-6702 Claro (CH); KOHLER, Frédéric, CH-1752 Villars-sur-Glâne (CH)
(74) Mandataire: Goulette, Ludivine
(86) Numéro de dépôt international: PCT/EP2011/070693
(87) Numéro de publication internationale: WO 2012/084384

(56) Documents cités:
- EP-A1- 1 850 193
- EP-A1- 2 230 571
- EP-A1- 2 442 189
- CH-A2- 700 260
- JP-U- H0 283 487

## Description

### Domaine de l'invention

L'invention se rapporte à un assemblage d'une pièce dont le matériau ne comporte pas de domaine plastique avec un organe comportant un autre type de matériau.

### Arrière-plan de l'invention

Les assemblages actuels comportant une pièce à base de silicium sont généralement solidarisés par collage. Une telle opération nécessite une extrême finesse d'application ce qui la rend coûteuse.

Le document CH 700 260 donne un exemple d'assemblage actuel. Il divulgue un balancier monté élastiquement puis collé sur un arbre.

### Résumé de l'invention

Le but de la présente invention est de pallier tout ou partie les inconvénients cités précédemment en proposant un assemblage sans colle capable de solidariser une pièce dont le matériau ne comporte pas de domaine plastique avec un organe comportant un matériau ductile comme, par exemple, un métal ou un alliage métallique.

A cet effet, l'invention se rapporte à un procédé d'assemblage d'un organe s'étendant axialement en un premier matériau dans une pièce en un deuxième matériau ne comprenant pas de domaine plastique, ledit procédé comportant les étapes suivantes :
a) former la pièce avec une ouverture et des ajourages distribués autour de l'ouverture destinés à former des moyens de déformation élastique ;
b) introduire sans contrainte, dans l'ouverture, une partie évasée radialement dudit organe ;
c) déformer élastiquement et plastiquement la partie évasée dudit organe dans l'ouverture par rapprochement axial de deux outils respectivement au niveau des parties supérieure et inférieure de ladite partie évasée afin d'exercer une contrainte radiale contre la paroi de la pièce entourant l'ouverture en sollicitant lesdits moyens de déformation élastique de la pièce pour permettre de solidariser l'assemblage de manière non destructive pour ladite pièce.

Ce procédé permet avantageusement de solidariser radialement l'organe et la pièce sans qu'aucun effort axial ne soit appliqué sur la pièce. En effet, de manière avantageuse selon l'invention, seule une déformation élastique radiale est appliquée sur la pièce. Enfin, un tel procédé permet de solidariser l'ensemble pièce - organe en s'adaptant aux dispersions de fabrication des différents constituants.

Conformément à d'autres caractéristiques avantageuses de l'invention :
- la paroi externe de la partie évasée dudit organe dans l'ouverture est sensiblement de forme correspondante à l'ouverture de la pièce afin d'exercer une contrainte radiale sensiblement uniforme sur la paroi de la pièce entourant l'ouverture ;
- l'ouverture de la pièce est circulaire ;
- l'ouverture de la pièce est asymétrique afin d'éviter les déplacements relatifs entre les éléments dudit assemblage ;
- lors de l'étape b), la différence entre la section de l'ouverture circulaire et la section externe de la partie évasée dudit organe dans l'ouverture est d'environ 10 µm ;
- lors de l'étape c), la déformation exerce un serrage compris entre 8 et 20 µm ;
- lors des étapes b) et c), la partie évasée de l'organe dans l'ouverture est maintenue dans l'ouverture à l'aide d'un des deux outils ;
- le deuxième matériau est formé à base de silicium ;
- le premier matériau est formé à base de métal ou d'alliage métallique ;
- la pièce peut être, par exemple, un mobile d'horlogerie, une ancre d'horlogerie, un spiral d'horlogerie, un résonateur ou encore un MEMS.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue schématique partielle d'un mouvement horloger comportant trois assemblages selon l'invention ;
- la figure 2 est une vue schématique partielle d'un spiral horloger comportant un quatrième assemblage selon l'invention ;
- les figures 3 à 6 sont des vues de variantes selon un premier mode de réalisation de moyens de déformation élastique selon l'invention ;
- les figures 7 et 8 sont des vues de variantes selon un deuxième mode de réalisation de moyens de déformation élastique selon l'invention ;
- les figures 9 à 11 sont des représentations schématiques d'étapes successives du procédé d'assemblage selon l'invention.

### Description détaillée des modes de réalisation préférés

Comme expliqué ci-dessus, l'invention se rapporte à un assemblage et son procédé destinés à solidariser un matériau fragile, c'est-à-dire ne comportant pas de domaine plastique comme un matériau à base de silicium, avec un matériau ductile comme un métal ou un alliage métallique.

Cet assemblage a été imaginé pour des applications dans le domaine horloger. Toutefois, d'autres domaines peuvent parfaitement être imaginés comme notamment l'aéronautique, la bijouterie, l'automobile ou les arts de la table.

Dans le domaine horloger, cet assemblage est rendu nécessaire par la part croissante que tiennent les matériaux fragiles comme ceux à base de silicium, de quartz, de corindon ou plus généralement de céramique. On peut à titre d'exemple envisager de former le spiral, le balancier, l'ancre, les ponts ou même les mobiles comme les roues d'échappement totalement ou partiellement à base de matériaux fragiles.

Toutefois, le fait de toujours pouvoir utiliser des axes habituels en acier dont la fabrication est maîtrisée, est une contrainte qui est difficile à concilier avec l'utilisation de pièces ne comportant pas de domaine plastique. En effet, lors de tests effectués, le chassage d'un axe en acier est impossible et brise systématiquement les pièces fragiles, c'est-à-dire ne comportant pas de domaine plastique. Par exemple, il est apparu que le cisaillement généré par l'entrée de l'axe métallique dans l'ouverture d'une pièce en silicium brise systématique cette dernière.

C'est pourquoi, l'invention se rapporte à un assemblage entre un organe s'étendant axialement en un premier matériau, par exemple ductile comme l'acier, dans l'ouverture d'une pièce en un deuxième matériau ne comportant pas de domaine plastique, comme un matériau à base de silicium, par déformation d'une partie de l'organe qui est montée dans l'ouverture de ladite pièce.

Selon l'invention, ledit organe comporte une partie évasée radialement et déformée élastiquement et plastiquement afin de serrer radialement la paroi de ladite pièce entourant l'ouverture en sollicitant ses moyens de déformation élastique pour solidariser l'assemblage de manière non destructive pour ladite pièce.

De plus, de manière préférée, la paroi externe de la partie évasée radialement de l'organe présente dans l'ouverture est sensiblement de forme correspondante à l'ouverture de la pièce afin d'exercer une contrainte radiale sensiblement uniforme sur la paroi de la pièce entourant ladite ouverture. En effet, lors des recherches effectuées, il est apparu préférable que la partie évasée de l'organe présente dans l'ouverture répartisse de manière uniforme les contraintes radiales induites par sa déformation sur la paroi de la pièce entourant l'ouverture.

Par conséquent, si l'ouverture dans la pièce fragile est circulaire, il est préférable que la paroi externe de la partie évasée de l'organe présente dans l'ouverture soit en forme sensiblement de cylindre continu, c'est-à-dire sans fente radiale ou ajourage axial, pour éviter les contraintes localisées sur une partie de la paroi de la pièce entourant l'ouverture qui sont propres à amorcer des points de rupture.

Bien entendu, la forme de l'ouverture dans la pièce fragile peut différer en étant, par exemple, asymétrique afin d'éviter les déplacements relatifs entre les éléments de l'assemblage. Une telle ouverture asymétrique peut ainsi être, par exemple, sensiblement elliptique.

Cette interprétation justifie également la non-utilisation d'une rondelle sur la partie supérieure ou inférieure de la partie évasée de l'organe présente dans l'ouverture. En effet, lors de la déformation, une telle rondelle transmettrait une partie de l'effort axial de déformation sur le dessus (ou le dessous) de la pièce fragile. Dès lors, le cisaillement exercé notamment par les bords de la rondelle sur le dessus (ou le dessous) de la pièce fragile engendre de la même manière des contraintes localisées propres à amorcer des points de rupture.

Par conséquent, la partie évasée de l'organe présente dans l'ouverture avec une forme correspondante à l'ouverture peut s'interpréter, si la section de l'ouverture est circulaire, comme un disque plein dont la paroi externe est continue, c'est-à-dire sans rainure ou plus généralement de discontinuité de matière. La forme correspondante de la partie évasée de l'organe présente dans l'ouverture permet donc, par déformation élastique et plastique, de générer uniquement une contrainte radiale sensiblement uniforme sur une surface maximisée de la paroi de la pièce autour de l'ouverture.

Enfin, selon l'invention, la pièce comporte des ajourages formant des moyens de déformation élastique qui sont distribués autour et à distance de son ouverture et qui sont destinés à absorber lesdits efforts radiaux pour les restituer une fois la contrainte des outils relâchée afin de, au final, solidariser l'assemblage de manière non destructive pour ladite pièce.

L'assemblage selon l'invention sera mieux compris en relation avec les figures 1 à 8 présentant des exemples d'applications dans le domaine de l'horlogerie. On peut voir à la figure 1, un système d'échappement horloger comportant une ancre 1 et une roue d'échappement 3 et à la figure 2, un spiral 61.

Dans le cas de la figure 1, l'ancre 1 à titre d'exemple comporte deux assemblages 2, 12 selon l'invention destinés respectivement à solidariser le dard 7 et l'organe, ici un axe de pivotement 17, avec sa baguette 5. Comme visible à la figure 1, chaque assemblage 2, 12 comporte une partie évasée radialement 4, 14, sensiblement discoïdale venue de forme avec le dard 7 ou l'organe 17 et coopérant avec la baguette 5 de l'ancre 1. De plus, chaque assemblage 2, 12 comporte des ajourages 6, 16 réalisés dans la baguette 5 autour d'une ouverture 8, 18 et qui sont destinés à former des moyens de déformation élastique. On comprend donc que l'assemblage 2, 12 est suffisamment résistant pour ne pas générer de mouvements relatifs entre ses constituants.

La roue d'échappement 3, et plus généralement le mobile 3, comporte, à titre d'exemple, un assemblage 22 destiné à solidariser l'organe, ici un axe de pivotement 27, avec le corps 25 de la roue 3. Comme visible à la figure 1, l'assemblage 22 comporte une partie évasée radialement 24, sensiblement discoïdale venue de forme avec l'organe 27 et coopérant avec le corps 25 de la roue 3. De plus, l'assemblage 22 comporte des ajourages 26 réalisés dans le moyeu autour d'une ouverture 28 de la roue 3 et qui sont destinés à former des moyens de déformation élastique.

On comprend donc immédiatement que l'exemple de l'assemblage 22 peut s'appliquer à tout type de mobile. De plus, l'organe 27 peut comporter, en plus de la partie évasée 24, en une seule pièce un pignon afin de former le mobile fini.

Comme illustré à la figure 2, il est possible de fixer un spiral 61 sur un organe, ici un axe de balancier 67, à l'aide d'un assemblage 62 selon l'invention. Des ajourages 66 sont formés dans la virole 63 du spiral 61 et une partie 64 discoïdale venue de forme avec l'organe 67 est montée dans l'ouverture 68 de la virole 63, de manière similaire aux explications ci-dessus.

Des exemples d'ajourages sont présentés aux figures 3 à 8. Selon un premier mode de réalisation illustré aux figures 3 à 6, les ajourages sont formés à distance et autour de l'ouverture par deux séries de trous en forme de losange distribuées en quinconce afin de former des poutres réparties en V sécants.

La figure 3 est une représentation des ajourages 6, 16, 26, 66 des figures 1 et 2. Pour plus de simplicité seules les références de la roue 3 sont reprises à la figure 3. Cette dernière montre des ajourages 26 qui, préférentiellement, traversent totalement l'épaisseur du corps 25 en matériau fragile. Les ajourages 26 sont distribués à distance et autour de l'ouverture 28 formée, de manière préférée, également totalement traversant dans l'épaisseur du corps 25 en matériau fragile.

Comme visible à la figure 3, les ajourages 26 forment une première série de trous 31, les plus éloignés de l'ouverture 28, et une deuxième série de trous 33 qui sont en forme de losange et distribuées en quinconce. On s'aperçoit à la figure 3 que les ajourages 31, 33 forment ainsi des poutres 32 en forme de V qui sont sécantes entre elles.

Dans une première variante du premier mode de réalisation illustrée à la figure 4, les ajourages 26' reprennent les première et deuxième séries de trous 31, 33 avec, en plus, une troisième série qui, formée de trous 35 en forme de triangle, est située entre les deux premières séries et l'ouverture 28, c'est-à-dire la plus proche de l'ouverture 28. Comme visible à la figure 4, la troisième série de trous 35 est distribuée en quinconce avec l'une 33 des deux premières séries afin de former des poutres 34 réparties en X sécants.

Dans une deuxième variante du premier mode de réalisation illustrée à la figure 5, les ajourages 26" reprennent les ajourages 26' de la figure 4 avec, en plus, des fentes 36 permettant de faire communiquer la troisième série de trous 35 avec l'ouverture 28.

Avantageusement selon l'invention, les séries de trous 31, 33 et 35 et les fentes 36 sont utilisés pour former des moyens de déformation élastique aptes à absorber des contraintes radiales, c'est-à-dire des efforts exercés du centre de l'ouverture 28 vers la paroi du corps 25 entourant ladite ouverture circulaire.

Bien entendu, les deux ou trois séries peuvent être plus ou moins rapprochées les unes des autres et/ou de formes différentes et/ou de dimensions différentes en fonction du débattement maximal souhaité et de la contrainte voulue pour déformer les poutres 32, 34.

A titre d'exemple, une alternative de la figure 5 est présentée à la figure 6. On peut voir que les ajourages 26'" sont similaires à ceux 26" de la figure 5, toutefois, les trois séries de trous sont plus espacées les unes des autres. De plus, il est visible que les formes et dimensions aussi bien des trous que des fentes sont différentes. On comprend donc que l'alternative de la figure 6 modifie la rigidité des moyens de déformations élastiques dans la matière fragile.

Préférentiellement, les ajourages 26, 26', 26", 26"' s'étendent sur une largeur comprise entre 100 µm et 500 µm à partir de la paroi du corps 25 entourant l'ouverture 28. De plus, les fentes 36 sont comprises entre 15 µm et 40 µm. Enfin, de manière préférée, la section de l'ouverture 28 est comprise entre 0,5 et 2 mm.

Selon un deuxième mode de réalisation illustré aux figures 7 et 8, les ajourages sont formés à distance et autour de l'ouverture par une première série de trous oblongues distribuée en quinconce avec une deuxième série de trous de forme triangulaire, la deuxième série étant la plus proche de l'ouverture circulaire, chaque trou de forme triangulaire communiquant avec l'ouverture par une entaille afin de former des poutres mobiles radialement selon l'épaisseur des trous oblongues.

Ainsi, la figure 7 montre des ajourages 46 qui, préférentiellement, traversent totalement l'épaisseur du corps 25 en matériau fragile. Les ajourages 46 sont distribués à distance et autour de l'ouverture 28 formée, de manière préférée, également totalement traversant dans l'épaisseur du corps 25 en matériau fragile.

Comme visible à la figure 7, les ajourages 46 forment une première série de trous oblongues 51 et une deuxième série de trous 53 de forme triangulaire. Selon le deuxième mode de réalisation, les deux séries de trous 51, 53 sont distribuées en quinconce.

De plus, chaque trou 53 de forme triangulaire communique avec l'ouverture 28 par une entaille 57. On s'aperçoit à la figure 7 que les ajourages 46 forment ainsi des poutres 52 sensiblement en forme de trapèze qui sont séparées entre elles par les entailles 57. On remarque également que chaque poutre 52 est centrée sur un trou oblongue 51 ce qui rend chaque poutre 52 mobile radialement selon l'épaisseur d'un trou oblongue 51.

Dans une variante du deuxième mode de réalisation illustrée à la figure 8, les ajourages 46' reprennent les ajourages 46 de la figure 7 avec, en plus, une troisième série de trous 55 en forme de triangle. De plus, chaque trou 55 de la troisième série est distribué entre deux trous 53 de forme triangulaire de la deuxième série et communique avec l'ouverture 28 par une fente 56. Les ajourages 46' forment ainsi des poutres 54 à deux bras indépendants symétriques et sensiblement en forme de L qui sont mobiles radialement selon l'épaisseur des trous 51 oblongues et tangentiellement selon l'épaisseur des fentes 56 et des entailles 57.

Bien entendu, comme pour le premier mode de réalisation, les deux ou trois séries peuvent être plus ou moins rapprochées les unes des autres et/ou de formes différentes et/ou de dimensions différentes en fonction du débattement maximal souhaité et de la contrainte voulue pour déformer les poutres 52, 54.

Préférentiellement, les ajourages 46, 46' s'étendent sur une largeur comprise entre 100 µm et 500 µm à partir de la paroi du corps 25 entourant l'ouverture 28. De plus, les fentes 56 et les entailles 57 sont comprises entre 15 µm et 40 µm. Enfin, de manière préférée, la section de l'ouverture 28 est comprise entre 0,5 et 2 mm.

Le procédé d'assemblage va maintenant être expliqué en relation avec les figures schématiques 9 à 11. Pour plus de simplicité, seules les références de la roue 3 sont reprises aux figures 9 à 11. Selon l'invention, une première étape consiste à former la pièce 3 en un matériau n'ayant pas de domaine plastique avec une ouverture 28 et des ajourages 26 distribués autour de l'ouverture 28 destinés à former des moyens de déformation élastique selon, par exemple, les modes de réalisation expliqués ci-dessus. Comme visible à la figure 9, l'ouverture 28 comporte une section e₁ et les ajourages 26 comprennent notamment des trous de section e₂.

Une telle étape peut être réalisée par gravage sous forme sèche ou humide comme, par exemple, un gravage ionique réactif profond (également connu sous l'abréviation anglaise « DRIE »).

De plus, dans une deuxième étape, le procédé consiste à former l'organe s'étendant axialement, un axe de pivotement 27 dans l'exemple des figures 9 à 11, en un deuxième matériau avec une section principale e₃ et une partie évasée radialement 24 destinée à être déformée avec une section maximale e₄. La partie 24 peut comporter une épaisseur comprise entre 100 et 300 µm. Comme expliqué ci-dessus, la deuxième étape peut être réalisée selon les processus habituels de fabrication d'axes. L'organe 27 est préférentiellement métallique et peut, par exemple, être formé en acier.

Bien entendu, les deux premières étapes n'ont pas de consécutivité à respecter et peuvent même être réalisées en même temps.

Dans une troisième étape, la partie évasée 24 est introduite sans contact dans l'ouverture 28. Cela signifie comme visible à la figure 10 que la section e₁ de l'ouverture 28 est plus grande ou égale à la section externe e₄ de la partie évasée 24 de l'organe 27.

De manière préférée, la différence entre la section e₁ de l'ouverture 28 et la section externe e₄ de la partie évasée 24 est d'environ 10 µm, c'est-à-dire un interstice d'environ 5 µm qui sépare le corps 25 de la pièce 3 par rapport à la partie évasée 24 de l'organe 27.

De plus, préférentiellement selon l'invention, la partie évasée 24 et, incidemment, l'organe 27, est maintenue dans l'ouverture 28 à l'aide d'un 21 des outils 20, 21 utilisés pour l'étape de déformation. Enfin, de manière préférée, l'outil 21 comporte un évidement 29 destiné à recevoir une partie de l'organe 27.

Enfin, le procédé comporte une quatrième étape consistant à déformer élastiquement et plastiquement la partie évasée 24 de l'organe 27 par rapprochement des outils 20, 21 selon la direction axiale A afin d'exercer une contrainte radiale B uniforme contre la paroi de la pièce 3 entourant l'ouverture 28 en sollicitant les moyens de déformation élastique de la pièce 3, c'est-à-dire les ajourages 26.

Ainsi, comme visible à la figure 11, le pressage de la partie évasée 24 déformée au niveau de ses parties supérieure et inférieure respectivement par l'outil 20 et 21 selon la direction axiale A va induire une déformation élastique et plastique de la partie évasée 24 de manière exclusivement radiale selon la direction B, c'est-à-dire vers le corps 25.

De manière préférée selon l'invention, la déformation est paramétrée afin que le serrage soit supérieur à l'interstice entre la partie évasée 24 non déformée et la paroi du corps 25 entourant l'ouverture 28. Préférentiellement, le serrage est compris entre 8 et 20 µm.

Par conséquent, il est voulu que la déformation élastique et plastique de la partie évasée 24 exerce la déformation élastique du corps 25 autour de l'ouverture 28 afin de solidariser ensemble l'organe 27 et donc sa partie évasée 24 déformée, avec le corps 25 de la roue 3 comme visible à la figure 11. Il est à noter que ce mode de réalisation autorise notamment un centrage automatique de l'ensemble organe 27 - corps 25. A ce titre, à la figure 11, on remarque que les ajourages 26 comportent une section référencée e₅ et non plus e₂.

Avantageusement selon l'invention, il est possible de solidariser l'organe 27 de n'importe quel côté du corps 25 de la roue 3. De plus, aucun effort axial (par définition risquant d'être destructif) n'est appliqué sur le corps 25 de la roue 3 pendant le procédé. Seule une déformation élastique radiale est appliquée sur le corps 25. Il est également à noter que, préférentiellement, l'utilisation de la partie évasée radialement 24 permet, lors de la déformation radiale B de la partie évasée 24, d'exercer une contrainte uniforme sur une surface maximisée de la paroi du corps 25 autour de l'ouverture 28 afin d'éviter tout amorce de rupture de la roue 3 en matériau fragile et s'adapter aux dispersions de fabrication des différents éléments.

Bien entendu, la présente invention ne se limite pas à l'exemple illustré mais est susceptible de diverses variantes et modifications qui apparaîtront à l'homme de l'art. En particulier, les ajourages de la pièce en matériau fragile peuvent comporter plus ou moins de série de trous que les modes de réalisation présentés ci-dessus. De plus, les modes de réalisation présentés sont susceptibles d'être combinés entre eux suivant les applications prévues.

La partie évasée radialement 24 peut également comporter une géométrie différente afin d'optimiser ou « programmer » la déformation vers le corps 25. Il peut être, par exemple, envisagé de minimiser ou augmenter localement l'épaisseur de la partie évasée 24 afin de privilégier un sens de déformation par rapport à l'autre selon la direction B. A titre d'exemple, il est ainsi envisageable de réaliser un évidement conique et coaxial par rapport l'organe 27 afin de faciliter l'orientation radiale B mais également rendre la contrainte induite progressive.

Les figures 1 et 2 présentent des applications pour un système d'échappement tel que l'ancre 1 et la roue d'échappement 3 ou un spiral 61 d'un mouvement horloger. Bien entendu, le présent assemblage 2, 12, 22, 62 peut être appliqué à d'autres éléments. On peut, de manière non exhaustive, envisager de former un balancier, un pont ou plus généralement un mobile à l'aide d'un assemblage 2, 12, 22, 62 comme expliqué ci-dessus.

Il est également possible d'utiliser l'assemblage 2, 12, 22, 62 en remplacement des moyens de déformation élastique 48 ou des cylindres 63, 66 du document WO 2009/115463 afin de fixer un résonateur du type balancier - spiral monobloc sur un axe de pivotement.

Bien entendu, deux pièces telles que décrites ci-dessus peuvent également être assujettis sur le même axe à l'aide de deux assemblages distincts 2, 12, 22, 62 afin de solidariser leur mouvement respectif. On comprend alors que le même axe sera formé avec deux parties évasées radialement 4, 14, 24, 64 destinées à être déformées.

Enfin, l'assemblage 2, 12, 22, 62 selon l'invention peut également permettre la solidarisation de tout type d'organe horloger ou non dont le corps est formé d'un matériau ne comportant pas de domaine plastique (silicium, quartz, etc.) avec un axe comme, par exemple, un résonateur du type diapason ou plus généralement un MEMS (acronyme provenant des termes anglais « Micro-Electro-Mechanical System »).

## Revendications

1. Procédé d'assemblage d'un organe (7, 17, 27, 67) s'étendant axialement en un premier matériau dans une pièce (1, 3, 61) en un deuxième matériau ne comprenant pas de domaine plastique, ledit procédé comportant les étapes suivantes :
a) former la pièce (1, 3, 61) avec une ouverture (8, 18, 28, 68) et des ajourages (6, 16, 26, 26', 26", 26"', 46, 46', 66) distribués autour de l'ouverture (8, 18, 28, 68) destinés à former des moyens de déformation élastique ;
b) introduire sans contrainte, dans l'ouverture (8, 18, 28, 68), une partie (4, 14, 24, 64) évasée radialement dudit organe ;
c) déformer élastiquement et plastiquement la partie évasée (4, 14, 24, 64) dudit organe dans l'ouverture par rapprochement axial de deux outils (20, 21) respectivement au niveau des parties supérieure et inférieure de ladite partie évasée afin que cette dernière exerce une contrainte radiale (B) contre la paroi de la pièce (1, 3, 61) entourant l'ouverture (8, 18, 28, 68) en sollicitant lesdits moyens de déformation élastique de la pièce (1, 3, 61) pour permettre de solidariser l'assemblage (2, 12, 22, 62) de manière non destructive pour ladite pièce.

2. Procédé selon la revendication précédente, **caractérisé en ce que** la paroi externe de la partie évasée (4, 14, 24, 64) dudit organe dans l'ouverture est sensiblement de forme correspondante à l'ouverture (8, 18, 28, 68) de la pièce (1, 3, 61) afin d'exercer une contrainte radiale (B) sensiblement uniforme sur la paroi de la pièce (1, 3, 61) entourant l'ouverture (4, 14, 24, 64).

3. Procédé selon la revendication 1 ou 2, **caractérisé en ce que** l'ouverture (8, 18, 28, 68) de la pièce (1, 3, 61) est circulaire.

4. Procédé selon la revendication 1 ou 2, **caractérisé en ce que** l'ouverture (8, 18, 28, 68) de la pièce (1, 3, 61) est asymétrique afin d'éviter les déplacements relatifs entre les éléments dudit assemblage.

5. Procédé d'assemblage selon l'une des revendications précédentes, **caractérisé en ce que**, lors de l'étape b), la différence entre la section (e₁) de l'ouverture circulaire (8, 18, 28, 68) et la section externe (e₄) de la partie évasée (4, 14, 24, 64) dudit organe dans l'ouverture est d'environ 10 µm.

6. Procédé d'assemblage selon l'une des revendications précédentes, **caractérisé en ce que**, lors de l'étape c), la déformation exerce un serrage compris entre 8 et 20 µm.

7. Procédé d'assemblage selon l'une des revendications précédentes, **caractérisé en ce que**, lors des étapes b) et c), la partie évasée (4, 14, 24, 64) de l'organe (7, 17, 27, 67) dans l'ouverture est maintenue dans l'ouverture (8, 18, 28, 68) à l'aide d'un des deux outils (20, 21).

8. Procédé d'assemblage selon l'une des revendications précédentes, **caractérisé en ce que** le deuxième matériau est formé à base de silicium.

9. Procédé d'assemblage selon l'une des revendications précédentes, **caractérisé en ce que** le premier matériau est formé à base de métal ou d'alliage métallique.

10. Procédé d'assemblage selon l'une des revendications précédentes, **caractérisé en ce que** la pièce est un mobile (3) d'horlogerie.

11. Procédé d'assemblage selon l'une des revendications 1 à 9, **caractérisé en ce que** la pièce est une ancre (1) d'horlogerie.

12. Procédé d'assemblage selon l'une des revendications 1 à 9, **caractérisé en ce que** la pièce est un spiral (61) d'horlogerie.

13. Procédé d'assemblage selon l'une des revendications 1 à 9, **caractérisé en ce que** la pièce est un résonateur.

14. Procédé d'assemblage selon l'une des revendications 1 à 9, **caractérisé en ce que** la pièce est un MEMS.

## Patentansprüche

1. Verfahren zum Verbinden eines Organs (7, 17, 27, 67) aus einem ersten Material, das sich in einem Teil (1, 3, 61) aus einem zweiten Material, das keinen Kunststoffanteil aufweist, axial erstreckt, wobei das Verfahren die folgenden Schritte umfasst:
a) Ausbilden des Teils (1, 3, 61) mit einer Öffnung (8, 18, 28, 68) und mit Durchbrüchen (6, 16, 26, 26', 26", 26"', 46, 46', 66), die um die Öffnung (8, 18, 28, 68) verteilt sind und dazu bestimmt sind, Mittel zur elastischen Verformung zu bilden;
b) spannungsfreies Einführen eines radial erweiterten Teils (4, 14, 24, 64) des Organs in die Öffnung (8, 18, 28, 68);
c) elastisches und plastisches Verformen des erweiterten Teils (4, 14, 24, 46) des Organs in der Öffnung durch axiale Annäherung von zwei Werkzeugen (20, 21) auf Höhe jeweils des oberen und unteren Teils des erweiterten Teils, damit dieses Letztere eine radiale Spannung (B) auf die Wand des die Öffnung (8, 18, 28, 68) umgebenden Teils (1, 3, 61) durch Belasten der Mittel zur elastischen Verformung des Teils (1, 3, 61) ausübt, um ein Befestigen der Verbindung (2, 12, 22, 62) in für das Teil zerstörungsfreier Weise zu ermöglichen.

2. Verfahren nach dem vorhergehenden Anspruch, **dadurch gekennzeichnet, dass** die Außenwand des erweiterten Teils (4, 14, 24, 64) des Organs in der Öffnung eine der Öffnung (8, 18, 28, 68) des Teils (1, 3, 61) im Wesentlichen entsprechende Form besitzt, um eine im Wesentlichen gleichmäßige radiale Spannung (B) auf die Wand des die Öffnung (4, 14, 24, 64) umgebenden Teils (1, 3, 61) auszuüben.

3. Verfahren nach Anspruch 1 oder 2, **dadurch gekennzeichnet, dass** die Öffnung (8, 18, 28, 68) des Teils (1, 3, 61) kreisförmig ist.

4. Verfahren nach Anspruch 1 oder 2, **dadurch gekennzeichnet, dass** die Öffnung (8, 18, 28, 68) des Teils (1, 3, 61) asymmetrisch ist, um relative Verlagerungen zwischen den Elementen der Verbindung zu vermeiden.

5. Verbindungsverfahren nach einem der vorhergehenden Ansprüche, **dadurch gekennzeichnet, dass** im Schritt b) die Differenz zwischen dem Querschnitt (e₁) der kreisförmigen Öffnung (8, 18, 28, 68) und dem äußeren Querschnitt (e₄) des erweiterten Teils (4, 14, 24, 64) des Organs in der Öffnung ungefähr 10 µm beträgt.

6. Verbindungsverfahren nach einem der vorhergehenden Ansprüche, **dadurch gekennzeichnet, dass** im Schritt c) die Verformung eine Verdichtung im Bereich von 8 bis 20 µm bewirkt.

7. Verbindungsverfahren nach einem der vorhergehenden Ansprüche, **dadurch gekennzeichnet, dass** in den Schritten b) und c) der erweiterte Teil (4, 14, 24, 64) des Organs (7, 17, 27, 76) in der Öffnung mit Hilfe eines von zwei Werkzeugen (20, 21) in der Öffnung (8, 18, 28, 68) gehalten wird.

8. Verbindungsverfahren nach einem der vorhergehenden Ansprüche, **dadurch gekennzeichnet, dass** das zweite Material auf Siliciumbasis gebildet ist.

9. Verbindungsverfahren nach einem der vorhergehenden Ansprüche, **dadurch gekennzeichnet, dass** das erste Material auf Basis eines Metalls oder einer Metalllegierung gebildet ist.

10. Verbindungsverfahren nach einem der vorhergehenden Ansprüche, **dadurch gekennzeichnet, dass** das Teil ein Drehteil (3) einer Uhr ist.

11. Verbindungsverfahren nach einem der Ansprüche 1 bis 9, **dadurch gekennzeichnet, dass** das Teil ein Anker (1) einer Uhr ist.

12. Verbindungsverfahren nach einem der Ansprüche 1 bis 9, **dadurch gekennzeichnet, dass** das Teil eine Spiralfeder (61) einer Uhr ist.

13. Verbindungsverfahren nach einem der Ansprüche 1 bis 9, **dadurch gekennzeichnet, dass** das Teil ein Resonator ist.

14. Verbindungsverfahren nach einem der Ansprüche 1 bis 9, **dadurch gekennzeichnet, dass** das Teil ein MEMS ist.

## Claims

1. Method of assembling an axially extending member (7, 17, 27, 67) made of a first material in a part (1, 3, 61) made of a second material having no plastic domain, including the following steps:
a) forming the part (1, 3, 61) with an aperture (8, 18, 28, 68) and pierced holes (6, 16, 26, 26', 26", 26"', 46, 46', 66) distributed around the aperture (8, 18, 28, 68) intended to form elastic deformation means;
b) inserting a radially flared portion (4, 14, 24, 64) of said member into the aperture (8, 18, 28, 68) without any stress;
c) elastically and plastically deforming the flared portion (4, 14, 24, 64) of said member in the aperture by moving two tools (20, 21) towards each other axially, respectively on the top and bottom parts of said flared portion, so as to exert a radial stress (B) against the wall of the part (1, 3, 61) surrounding the aperture (8, 18, 28, 68), by stressing said elastic deformation means of the part (1, 3, 61), in order to secure the assembly (2, 12, 22, 62) in a manner that is not destructive for said part.

2. Method according to the preceding claim, **characterized in that** the shape of the external wall of the flared portion (4, 14, 24, 64) of said member substantially matches the aperture (8, 18, 28, 68) of the part (1, 3, 61), so as to exert a substantially uniform radial stress (B) on the wall of the part (1, 3, 61) surrounding the aperture (4, 14, 24, 64).

3. Method according to claim 1 or 2, **characterized in that** the aperture (8, 18, 28, 68) of the part (1, 3, 61) is circular.

4. Method according to claim 1 or 2, **characterized in that** the aperture (8, 18, 28, 68) of the part (1, 3, 61) is asymmetrical to prevent any relative movement between the elements of said assembly.

5. Assembly method according to any of the preceding claims, **characterized in that**, in step b), the difference between the section (e₁) of the circular aperture (8, 18, 28, 68) and the external section (e₄) of the flared portion (4, 14, 24, 64) of said member in the aperture is approximately 10 µm.

6. Assembly method according to any of the preceding claims, **characterized in that**, in step c), the deformation exerts a clamping force which generates a displacement comprised between 8 and 20 µm.

7. Assembly method according to any of the preceding claims, **characterized in that**, in steps b) and c), the flared portion (4, 14, 24, 64) of the member (7, 17, 27, 67) in the aperture is held in the aperture (8, 18, 28, 68) via one of the two tools (20, 21).

8. Assembly method according to any of the preceding claims, **characterized in that** the second material is silicon-based.

9. Assembly method according to any of the preceding claims, **characterized in that** the first material is formed from a metal or metal alloy base.

10. Assembly method according to any of the preceding claims, **characterized in that** the part is a timepiece wheel set (3).

11. Assembly method according to any of claims 1 to 9, **characterized in that** the part is timepiece pallets (1).

12. Assembly method according to any of claims 1 to 9, **characterized in that** the part is a timepiece balance spring (61).

13. Assembly method according to any of claims 1 to 9, **characterized in that** the part is a resonator.

14. Assembly method according to any of claims 1 to 9, **characterized in that** the part is a MEMS.
